# EUROPÄISCHE PATENTSCHRIFT

(11) **EP 4 191 015 B1**
(45) Veröffentlichungstag und Bekanntmachung des Hinweises auf die Patenterteilung: **21.05.2025**
(21) Anmeldenummer: 22210350.9
(22) Anmeldetag: 29.11.2022
(51) Int. Cl.: E06B 9/327, E06B 9/58

(54) **SONNENSCHUTZANLAGE MIT SEITLICHEN FÜHRUNGSSCHIENEN MIT FÜHRUNGSSCHIENENEINSÄTZEN**
SUN PROTECTION SYSTEM WITH LATERAL GUIDE RAILS WITH GUIDE RAIL INSERTS
INSTALLATION DE PROTECTION SOLAIRE AVEC RAILS DE GUIDAGE LATÉRAUX COMPRENANT DES INSERTS DE RAIL DE GUIDAGE

(30) Priorität: 29.11.2021 DE 102021131227
(43) Veröffentlichungstag der Anmeldung: 07.06.2023
(73) Patentinhaber: WAREMA Renkhoff SE, 97828 Markheidenfeld (DE)
(72) Erfinder: Zufall, Marcel, 97828 Marktheidenfeld (DE); Kraft, Karlheinz, 97828 Marktheidenfeld (DE); Steiger, Carsten, 97828 Marktheidenfeld (DE)
(74) Vertreter: Boult Wade Tennant LLP

(56) Entgegenhaltungen:
- WO-A1-91/02134
- DE-U1- 202019 000 076
- KR-A- 20130 018 472

## Beschreibung

Die Erfindung betrifft gemäß dem Oberbegriff von Anspruch 1 eine Sonnenschutzanlage mit einem verstellbaren Behang, der mittels seitlicher Führungsnippel in Führungsschienen geführt ist, in denen Führungsschieneneinsätze vorgesehen sind, in denen die Führungsnippel laufen, wobei die Führungsschienen jeweils einen C-förmigen Querschnitt mit einem Öffnungsschlitz besitzen, in welchem jeweils ein Führungsschieneneinsatz gehalten ist, der über einen Führungsschlitz verfügt, der schmäler als der maximale Durchmesser der an ihren Enden mit verdickten Köpfen ausgebildeten Führungsnippel ist.

Derartige Führungskonzepte werden meist bei Raffstoren eingesetzt, deren Behänge aus über eine Aufhängung miteinander verbundenen Lamellen aufgebaut sind. Die Führungsnippel sitzen dann an den Längsenden der Lamellen, wobei nicht notwendigerweise jede Lamelle mit Führungsnippeln oder auf beiden Seiten mit Führungsnippeln ausgebildet sein muss.

Die Köpfe der Führungsnippel sind in aller Regel im Durchmesser kleiner als die Öffnungsschlitze der Führungsschienen selbst ausgebildet. Zunächst ist hierdurch eine Montage durch den Öffnungsschlitz möglich, d.h. die Führungsnippel müssen nicht über die Stirnöffnung der Führungsschienen eingefädelt werden, so dass eine Vormontage der Führungsschienen am Gebäude möglich ist. Kleine Führungsnippelköpfe haben unabhängig davon den Vorteil, dass sich beim Stapeln der Lamellen niedrigere Pakethöhen ergeben.

Die Führungsschieneneinsätze, die in der Regel aus einem elastischen Kunststoff hergestellt werden, dienen zum einen der zuvor bereits erörterten Montageerleichterung, indem sie gemeinsam mit den darin eingesetzten Führungsnippeln durch den Öffnungsschlitz in die Führungsschiene eingesteckt und in der Regel verrastet werden. Der Führungsschieneneinsatz hat auch eine geräuschmindernde Wirkung beim Verstellen der Ausfahrlänge des Behangs, da die Führungsnippel dann nicht in Reibkontakt mit den meist aus Metall bestehenden Führungsschienen gelangen können, die ihrerseits oft unmittelbar mit dem Gebäude oder einer Gebäudefassade verbunden sind.

Das Trägerprofil für die Führungsschiene, der Führungsschieneneinsatz aus Kunststoff und die Führungsnippel bilden eine funktionale Einheit, deren Zusammenspiel jedoch den Toleranzen der einzelnen Bauteile sowie evtl. noch zusätzlicher Beschichtungsstärken unterliegt.

Der Führungsschlitz im Führungsschieneneinsatz muss zum einen immer breit genug sein, um ein ungehindertes Verfahren der Führungsnippel beim Tieffahren zu gewährleisten, zum anderen aber so klein wie möglich, damit die Führungsnippelköpfe der einzelnen Führungsnippel an den Lamellen nicht bei Belastung (z.B. durch Wind) aus dem Führungsschieneneinsatz herausgezogen werden können.

Durch geeignete Toleranzen muss sichergestellt sein, dass auch unter Zugbelastung immer ein Formschluss zwischen Führungsnippel und dem Führungsschieneneinsatz sowie zwischen Führungsschieneneinsatz und Führungsschiene besteht, um eine sichere Funktion zu gewährleisten. Ansonsten kann die die durch z.B. Windbelastung erzeugte Zugkraft an den Lamellen die Führungsnippel aus der Seitenführung oder sogar den gesamten Führungsschieneneinsatz aus dem Trägerprofil der Führungsschiene herausziehen.

Aus der KR 2013 0018472 A ist eine Sonnenschutzanlage der eingangs genannten Art bekannt, bei welcher zwischen den Führungsschieneneinsätzen und den Köpfen geneigte Kontaktflächen vorgesehen sind, wobei die geneigten Kontaktflächen der Führungsschieneneinsätze in die Führungsschlitze übergehen. Die DE 20 2019 000076 U1 und die WO 91/02134 A1 zeigen weitere Anlagen aus dem Stand der Technik.

Die Aufgabe der vorliegenden Erfindung besteht darin, eine Sonnenschutzanlage mit seitlichen Führungsschienen und darin vorgesehenen Führungsschieneneinsätzen zu schaffen, die den Zielkonflikt einer möglichst exakten und reibarmen Führung der Führungsnippel und eines sicheren Halts der Führungsnippel in der seitlichen Führung unter Zugbeanspruchung besser löst.

Erfindungsgemäß wird die Aufgabe durch eine Sonnenschutzanlage der eingangs genannten Art gelöst, bei welcher die geneigten Kontaktflächen sich wenigstens teilweise zwischen den Stützflächen der jeweiligen Führungsschiene erstrecken. Es hat sich gezeigt, dass sich durch diese Anordnung eine besonders gute Verspannung des Bereichs des Führungsschieneneinsatzes zwischen den Führungsnippelköpfen und der Führungsschienen erreichen lässt und das Material nicht in eine unerwünschte Richtung ausweichen kann.

Die erfindungsgemäße Lösung bietet den Vorteil, dass durch die geneigten Kontaktflächen zwischen dem Führungsnippelkopf und den Flanken am Führungsschieneneinsatz, d.h. an der Berührungsstelle zwischen diesen beiden Elementen, durch eine Zugbelastung an der Lamelle eine Keilwirkung zwischen Führungsnippelkopf und Führungsschieneneinsatz erzeugt wird, welche die in Lamellenlängsrichtung wirkende Kraft zumindest teilweise in eine Querkraftkomponente 90° zur Lamellenlängsrichtung umlenkt. Hierdurch wird der Führungsschieneneinsatz aufgeweitet und umso stärker in den Formschluss mit dem Trägerprofil der Führungsschiene gepresst, desto höher die Zugkraft von der Lamelle am Führungsnippelkopf einwirkt.

Innenseitig besteht in dem Führungsschieneneinsatz ausreichend Raum, um die Köpfe aufzunehmen.

Gleichzeitig können kleine Führungsnippelköpfe ausgebildet werden, die z.B. bei einem Raffstore eine geringe Pakethöhe des gerafften Behangs ermöglichen, die wiederum kleinere Schächte und Blenden zur Aufnahme des gerafften Lamellenpakets erlauben.

In einer bevorzugten Ausführungsform der Erfindung ist vorgesehen, dass die Kontaktflächen der Führungsschieneneinsätze ballig (konvex oder konkav) oder keilförmig ausgebildet sind. Es hat sich gezeigt, dass auch hierdurch eine besonders gute Klemmwirkung durch Erhöhung des Andruckkraft zwischen formschlüssigen Halteflächen zwischen den Führungsschieneneinsätzen und den Führungsschienen erreicht werden kann.

Weiterhin bevorzugt ist eine Ausführungsform der Erfindung, bei welcher die Köpfe der Führungsnippel ballige oder kegelstumpfförmige Kontaktflächen aufweisen, was ebenfalls den zuvor beschriebenen Effekt bewirkt.

Besonders bevorzugt ist eine Weiterbildung der Erfindung dahingehend, dass die Kontaktflächen der Führungsschieneneinsätze und die Kontaktflächen der Führungsnippelköpfe korrespondierend ausgebildet sind.

Insbesondere durch korrespondierend ausgebildete Kontaktflächen lässt sich die Anpresskraft konstruktiv erhöhen, d.h. kleinere Zugkräfte auf die Lamelle führen zu höheren Klemmkräften zwischen den Halteflächen zwischen den Führungsschienen und dem darin gehaltenen Führungsschieneneinsatz, da hierdurch der positive Effekt der Verstärkung der Klemmkraft noch erhöht wird, da sich die lokalen Verformungen im Bereich der dann flächig aneinander liegenden Kontaktflächen vermindern.

Besonders vorteilhaft ist eine keilförmige Kontaktfläche an dem Führungsschieneneinsatz, die sich in einem möglichst kleinen Winkel in Bezug auf die Längsachse der Führungsnippel zu dem Führungsschlitz hin verjüngt. Je kleiner der Winkel ist, desto größer sind die erzielbaren Klemmkräfte.

Wie bereits erwähnt, ist es bevorzugt, dass die Führungsschieneneinsätze aus einem elastischen Kunststoff bestehen.

Als vorteilhaft hat es sich weiterhin erwiesen, dass die Führungsschieneneinsätze einen an sich bekannten C-förmigen Querschnitt aufweisen.

Erfindungsgemäß weisen die Innenflanken der Öffnungsschlitze der Führungsschienen parallel zueinander ausgebildete Stützflächen auf. Diese ermöglichen eine besonders gute Aufnahme der sich erhöhenden Klemmkräfte und sorgen so für einen verbesserten Halt Entsprechend ist es bevorzugt, dass die Führungsschieneneinsätze Halteflächen zur Anlage an den Stützflächen aufweisen, wobei es besonders bevorzugt ist, dass die Halteflächen und die Stützflächen parallel zueinander ausgebildet sind und unter Vorspannung aneinander angedrückt sind.

Wie bereits erwähnt, ist die erfindungsgemäße Lösung für alle Arten von Verschattungsvorrichtungen geeignet, bei denen eine Behang über Führungsnippel mit verdickten Köpfen in einem Einsatz in einer als Tragprofil ausgebildeten Führungsschiene geführt ist. Besonders vorteilhaft wirkt sie sich aber aus, wenn die Verschattungs-/oder Sonnenschutzanlage als Raffstore ausgebildet ist, wobei der Behang eine Vielzahl von Lamellen aufweist, die über eine Aufhängung miteinander verbunden sind und an ihren Enden mit den Führungsnippeln versehen sind. Bei einem Raffstore kommt der Vorteil einer geringen Pakethöhe bei gerafftem Behang zum Tragen, der bei aufzuwickelnden Behängen weniger bedeutsam ist.

Weitere Merkmale, Einzelheiten und Vorteile der Erfindung ergeben sich aus dem Wortlaut der Ansprüche sowie aus der nachfolgend anhand der Zeichnung beschriebenen Ausführungsbeispiel. Es zeigen:
- Fig. 1: einen Querschnitt einer Behangführung eines Raffstores nach dem Stand der Technik;
- Fig. 2: einen Querschnitt einer erfindungsgemäßen Behangführung eines Raffstores;
- Fig. 3: einen vergrößerten Ausschnitt des Kontaktbereiches zwischen den Führungselementen.

Fig. 1 zeigt eine Raffstoreführung nach dem Stand der Technik. In einer als Trägerprofil ausgebildeten Führungsschiene 100 ist ein Führungsschieneneinsatz 102 aus einem elastischen Kunststoff eingeschnappt, der die eigentliche Führung für Führungsnippel 104 mit verdickten Führungsnippelköpfen 106 bildet. Eine Aufnahmekammer 108 des Trägerprofils 100 ist mit einem C-förmigen Querschnitt ausgebildet, in den der im Querschnitt ebenfalls C-förmig ausgebildete Führungsschieneneinsatz 102 eingerastet ist. An den Innenflanken eines Führungsschlitzes 110 sind nach innen ragende Stützvorsprünge 111 angeformt, die die Führungsnippelköpfe gegen ein unbeabsichtigtes Herausziehen aus der Führungsschiene 100 bzw. dem Einsatz 102 sichern sollen. Die Führungsnippel 104 besitzen mit ihren Köpfen 106 einen T-förmigen Querschnitt, der für eine besonders gute Abstützung sorgen soll.

Während in vielen Fällen eine solche Abstützung ausreichend ist, hat es sich unter starker Beanspruchung, z.B. unter hohen Windlasten, gezeigt, dass die Führungsnippel 104 aus den Einsätzen herausgezogen werden können oder sich der gesamte Einsatz aus der Führungsschiene löst, weil es unter der Krafteinwirkung zu einem Wegknicken der Stützvorsprünge 111 und ggf. weiteren unerwünschten Verformungen oder Beschädigungen des Einsatzes kommen kann.

In Fig. 2 ist eine erfindungsgemäße Raffstoreführung gezeigt. Diese weist wiederum drei zusammenwirkende Element auf, nämlich eine durch ein Trägerprofil gebildete Führungsschiene 10, einen darin eingesetzten Führungsschieneneinsatz 12 und einen in dem Führungsschieneneinsatz geführten Führungsnippel 14 mit einem Führungssnippelkopf 16. Zu erkennen ist in Fig. 2 auch eine Lamelle 17 eines Lamellenbehangs (nicht weiter dargestellt) eines Raffstores, wobei eine Vielzahl der Lamellen 17 oder alle Lamellen 17 auf einer oder beiden Seiten mit derartigen Führungsnippeln 14 versehen sind. Entsprechend sind auch Führungsschienen 10 auf beiden Seiten des Lamellenbehangs angeordnet.

Der Führungsschieneneinsatz 12 sitzt wiederum in einer Aufnahmekammer 18 in der dem Trägerprofil der Führungsschiene 10.

Der Unterschied zu dem zuvor erörterten Stand der Technik besteht darin, dass der Führungsschieneneinsatz 12 im Bereich eines Führungsschlitzes 20 geneigte Kontaktflächen 22 aufweise, die sich in Richtung des Führungsschlitzes 20 verjüngen, wobei die Kontaktflächen in einem Winkel zu der Längsachse der Führungsnippel 14 ausgerichtet sind.

Führungsnippelköpfe 16 sind hier auf ihrer der Lamelle 17 zugewandten Unterseite mit einer kegelförmigen Kontaktfläche 24 mit einem korrespondierenden Winkel zu den Kontaktflächen 22 ausgebildet, so dass sich die kegelförmige Kontaktfläche 24 des Führungsnippels dann auf die keilförmigen Kontaktflächen 22 des Führungsschieneneinsatzes 12 legen kann, wenn auf die Lamelle 17 z.B. unter Windeinwirkung eine Zugkraft F_{wind} einwirkt.

Die Anlage des kegelförmigen Kopfes 16 an der keilförmigen Kontaktfläche 22 hat zur Folge, dass neben der Kraftkomponente Fₐₓᵢₐₗ in axialer Richtung des Führungsnippels 14 auch eine senkrecht zur Kraftrichtung wirkende Kraftkomponente F_{senkrecht} aufgebaut wird, die bestrebt ist den Führungsschlitz 20 des aus einem elastischen Kunststoff bestehenden Führungsschieneneinsatzes 12 aufzuweiten.

In der Richtung der Kraftkomponente F_{senkrecht} senkrecht zur Führungsnippelachse ist der Führungsschieneneinsatz 12 mit Haltflächen 26 ausbildet, die im Einbauzustand unter einer bestimmten Vorspannung, die sehr klein sein kann, gegen zueinander parallelen Stützflächen 28 an den Rändern eines Öffnungsschlitzes 30 verklemmt sind. Hierdurch sind die Führungsschieneneinsätze 12 in den Führungsschienen 10 gehalten. Im Normalbetrieb liegt der Kopf 16 des Führungsnippels 14 weiter innenseitig in einem Hohlraum 32 des Führungsschieneneinsatzes 12, wobei die Führungsnippel 14 mit ihrem schaftförmigen Mittelteil 34 in dem Führungsschlitz 20 geführt sind.

Im Falle einer Krafteinwirkung in der Auszugsrichtung, die z.B. durch eine Windlast entstehen können, tritt dann der zuvor beschriebene Effekt auf, wobei die Klemmkraft, mit welcher die Halteflächen 26 an den Stützflächen 28 anliegen, durch die senkrechte Kraftkomponente F_{senkrecht} verstärkt wird. Dadurch verbessert sich der Halt des Führungsschieneneinsatzes 12 gegen Herausziehen, da die metallische Führungsschiene 10 die im Betrieb zu erwartenden Kräfte ohne wesentliche Verformungen aufnehmen kann.

Die Erfindung ist nicht auf eine der vorbeschriebenen Ausführungsformen beschränkt, sondern in vielfältiger Weise abwandelbar. So ist die Erfindung nicht auf die zuvor beschriebene Ausführungsform beschränkt, sondern kann z.B. auch bei anderen Formen von Sonnenschutzanlage eingesetzt werden, bei denen ein Behang über seitliche Führungsnippel in einer Führungsschiene mit einem Führungsschieneneinsatz geführt sind. Hierbei kann es sich auch um wickelbare Behänge handeln.

### Bezugseichenliste

- 10: Führungsschiene
- 12: Führungsschieneneinsatz
- 14: Führungsnippel
- 16: Führungsnippelkopf
- 17: Lamelle
- 18: Aufnahmekammer
- 20: Führungsschlitz
- 22: Kontaktfläche des Führungsschieneneinsatzes
- 24: Kontaktfläche der Führungsnippelkopfes
- 26: Halteflächen des Führungsschieneneinsatzes
- 28: Stützflächen der Führungsschiene
- 30: Öffnungsschlitz
- 32: Hohlraum des Führungsschieneneinsatzes
- 34: schaftförmiges Führungsnippelmittelteil
- 100: Führungsschiene
- 102: Führungsschieneneinsatz
- 104: Führungsnippel
- 106: Führungsnippelkopf
- 108: Aufnahmekammer
- 110: Führungsschlitz
- 111: Stützvorsprünge

- Fₖₗₑₘₘ: Klemmkraft
- F_{wind}: Windkraft
- Fₐₓᵢₐₗ: Axialkraft
- F_{senkrecht}: senkrechte Kraftkompente

## Patentansprüche

1. Sonnenschutzanlage mit einem verstellbaren Behang, der mittels seitlicher Führungsnippel (14) in Führungsschienen (10) geführt ist, in denen Führungsschieneneinsätze (12) vorgesehen sind, in denen die Führungsnippel (14) laufen, wobei die Führungsschienen (10) jeweils einen C-förmigen Querschnitt (18) mit einem Öffnungsschlitz (30) besitzen, in welchem jeweils ein Führungsschieneneinsatz (12) gehalten ist, der über einen Führungsschlitz (20) verfügt, der schmäler als der maximale Durchmesser der an ihren Enden mit verdickten Köpfen (16) ausgebildeten Führungsnippel (14) ist, wobei zwischen den Führungsschieneneinsätzen (12) und den Köpfen (16) geneigte Kontaktflächen (22, 24) vorgesehen sind, wobei die geneigten Kontaktflächen (22) der Führungsschieneneinsätze (12) in die Führungsschlitze (20) übergehen, wobei die Innenflanken der Öffnungsschlitze (30) der Führungsschienen (10) parallel zueinander ausgebildete Stützflächen (28) aufweisen, **dadurch gekennzeichnet, dass** die geneigten Kontaktflächen (22) des Führungsschieneneinsatzes (12) sich wenigstens teilweise zwischen den Stützflächen (28) der jeweiligen Führungsschiene (10) erstrecken.

2. Sonnenschutzanlage nach Anspruch 1, **dadurch gekennzeichnet, dass** die Kontaktflächen (22) der Führungsschieneneinsätze (12) ballig oder keilförmig ausgebildet sind.

3. Sonnenschutzanlage nach Anspruch 1 oder 2, **dadurch gekennzeichnet, dass** Köpfe (16) der Führungsnippel (14) ballige oder kegelstumpfförmige Kontaktflächen (24) aufweisen.

4. Sonnenschutzanlage nach einem der vorhergehenden Ansprüche, **dadurch gekennzeichnet, dass** die Kontaktflächen (22) der Führungsschieneneinsätze (12) und die Kontaktflächen (24) der Führungsnippelköpfe (16) korrespondierend ausgebildet sind.

5. Sonnenschutzanlage nach einem der vorhergehenden Ansprüche, **dadurch gekennzeichnet, dass** die Führungsschieneneinsätze (12) aus einem elastischen Kunststoff bestehen.

6. Sonnenschutzanlage nach einem der vorhergehenden Ansprüche, **dadurch gekennzeichnet, dass** die Führungsschieneneinsätze (12) einen C-förmigen Querschnitt aufweisen.

7. Sonnenschutzanlage nach einem der vorhergehenden Ansprüche, **dadurch gekennzeichnet, dass** die Führungsschieneneinsätze (12) Halteflächen (26) zur Anlage an den Stützflächen aufweisen.

8. Sonnenschutzanlage nach Anspruch 7, **dadurch gekennzeichnet, dass** die Halteflächen (26) und die Stützflächen (28) parallel zueinander ausgebildet sind und unter Vorspannung aneinander angedrückt sind.

9. Sonnenschutzanlage nach einem der vorhergehenden Ansprüche, **dadurch gekennzeichnet, dass** sie als Raffstore ausgebildet ist, wobei der Behang eine Vielzahl von Lamellen (17) aufweist, die über eine Aufhängung miteinander verbunden sind und an ihren Enden mit den Führungsnippeln (14) versehen sind.

## Claims

1. Sun protection system with an adjustable blind, which is guided by means of lateral guide pins (14) in guide rails (10), in which guide rail inserts (12) are provided, in which the guide pins (14) run, wherein the guide rails (10) each have a C-shaped cross section (18) with an opening slot (30), in which a guide rail insert (12) is held, which has a guide slot (20), which is narrower than the maximum diameter of guide pins (14) with thickened heads (16) formed at their ends, wherein inclined contact surfaces (22, 24) are provided between the guide rail inserts (12) and the heads (16), wherein the inclined contact surfaces (22) of the guide rail inserts (12) merge into the guide slots (20), wherein the inner faces of the opening slots (30) of the guide rails (10) have parallel support surfaces (28) formed parallel to one another, **characterized in that** the inclined contact surfaces (22) of the guide rail insert (12) extend at least partially between the support surfaces (28) of the respective guide rail (10).

2. Sun protection system according to claim 1, **characterized in that** the contact surfaces (22) of the guide rail inserts (12) are spherical or wedge-shaped.

3. Sun protection system according to claim 1 or 2, **characterized in that** the heads (16) of the guide pins (14) have spherical or conical contact surfaces (24).

4. Sun protection system according to any one of the preceding claims, **characterized in that** the contact surfaces (22) of the guide rail inserts (12) and the contact surfaces (24) of the guide pin heads (16) are designed to correspond.

5. Sun protection system according to any one of the preceding claims, **characterized in that** the guide rail inserts (12) are made from a flexible plastic.

6. Sun protection system according to any one of the preceding claims, **characterized in that** the guide rail inserts (12) have a C-shaped cross section.

7. Sun protection system according to any one of the preceding claims, **characterized in that** the
guide rail inserts (12) have retaining surfaces (26) for resting on the support surfaces.

8. Sun protection system according to claim 7, **characterized in that** the
retaining surfaces (26) and the support surfaces (28) are formed parallel to one another and pressed against one another under tension.

9. Sun protection system according to any one of the preceding claims, **characterized in that** it is designed as a venetian blind, wherein the blind has a plurality of slats (17), which are connected to one another by means of a suspension system and are provided with the guide pins (14) at their ends.

## Revendications

1. Installation de protection solaire avec une tenture réglable qui est guidée au moyen de taquets de guidage latéraux (14) dans des rails de guidage (10) dans lesquels des inserts de rail de guidage (12) sont prévus dans lesquels les taquets de guidage (14) se déplacent, dans laquelle les rails de guidage (10) comportent respectivement une section transversale en forme de C (18) avec une fente d'ouverture (30) dans laquelle respectivement un insert de rail de guidage (12) est maintenu, insert qui dispose d'une fente de guidage (20) qui est plus étroite que le diamètre maximal des taquets de guidage (14) formés à leurs extrémités avec des têtes épaissies (16), dans laquelle des surfaces de contact inclinées (22, 24) sont prévues entre les inserts de rail de guidage (12) et les têtes (16), dans laquelle les surfaces de contact inclinées (22) des inserts de rail de guidage (12) se prolongent dans les fentes de guidage (20), dans laquelle les flancs intérieurs des fentes d'ouverture (30) des rails de guidage (10) présentent des surfaces d'appui (28) formées parallèlement les unes aux autres, **caractérisée en ce que** les surfaces de contact inclinées (22) de l'insert de rail de guidage (12) s'étendent au moins partiellement entre les surfaces d'appui (28) du rail de guidage respectif (10).

2. Installation de protection solaire selon la revendication 1, **caractérisée en ce que** les surfaces de contact (22) des inserts de rail de guidage (12) sont bombées ou en forme de coin.

3. Installation de protection solaire selon la revendication 1 ou 2, **caractérisée en ce que** des têtes (16) des taquets de guidage (14) présentent des surfaces de contact (24) bombées ou tronconiques.

4. Installation de protection solaire selon l'une quelconque des revendications précédentes, **caractérisée en ce que** les surfaces de contact (22) des inserts de rail de guidage (12) et les surfaces de contact (24) des têtes de taquets de guidage (16) sont formées de manière correspondante.

5. Installation de protection solaire selon l'une quelconque des revendications précédentes, **caractérisée en ce que** les inserts de rails de guidage (12) se composent d'une matière plastique élastique.

6. Installation de protection solaire selon l'une quelconque des revendications précédentes, **caractérisée en ce que** les inserts de rail de guidage (12) présentent une section transversale en forme de C.

7. Installation de protection solaire selon l'une quelconque des revendications précédentes, **caractérisée en ce que** les inserts de rails de guidage (12) présentent des surfaces de maintien (26) pour prendre appui sur les surfaces d'appui.

8. Installation de protection solaire selon la revendication 7, **caractérisée en ce que** les surfaces de maintien (26) et les surfaces d'appui (28) sont formées parallèlement les unes aux autres et sont pressées les unes contre les autres sous précontrainte.

9. Installation de protection solaire selon l'une quelconque des revendications précédentes, **caractérisée en ce qu'**elle est conçue en tant que store à lamelles, dans laquelle la tenture présente une pluralité de lamelles (17) qui sont reliées entre elles par une suspension et dotées des taquets de guidage (14) à leurs extrémités.
